# FASCICULE DE BREVET EUROPEEN

(11) **EP 0 972 462 B1**
(45) Date de publication et mention de la délivrance du brevet: **12.11.2003**
(21) Numéro de dépôt: 99112990.9
(22) Date de dépôt: 06.07.1999
(51) Int. Cl.: A43B 5/04

(54) **Chaussure de sport**
Sportschuh
Sportshoe

(30) Priorité: 16.07.1998 FR 9809248
(43) Date de publication de la demande: 19.01.2000
(73) Titulaire: Salomon S.A., 74370 Metz-Tessy (FR)
(72) Inventeur: Demonte, Giuseppe, 10013 Borgofranco d Ivrea (IT); Borsoi, Bruno, 31029 Vittorio Veneto (PV) (IT)

(56) Documents cités:
- EP-A- 0 774 217
- WO-A-97/03734
- WO-A-97/27773

## Description

La présente invention a pour objet une chaussure de sport, notamment sport de glisse tel que le snowboard (ou surf des neiges) mais également ski ou patin... et comportant au moins un organe d'accrochage à un engin de glisse associé tel que la planche de snowboard, de ski, patin...etc.

Dans le domaine du snowboard notamment se développent de plus en plus des fixations de type système, appelées "step-in", pour assurer la liaison de la chaussure à la planche de snowboard. Dans ce type de fixation, la chaussure comporte un organe d'accrochage destiné à coopérer avec un organe d'accrochage complémentaire fixé sur la planche de snowboard. De tels systèmes sont décrits par exemple dans le WO 96/03186.

Alors que dans les systèmes de fixation de snowboard traditionnels dits à coque, la chaussure est une chaussure relativement souple et est fixée à la planche via des coques plastiques solidaires de la planche et enserrant la chaussure par des sangles de serrage appelées straps, les systèmes de fixation de type step-in imposent une structure de semelle de chaussure rigide pour permettre un ancrage suffisant et solide du ou des organes d'ancrage de la chaussure destinés à coopérer avec les organes d'ancrage associés de la planche de snowboard.

En effet contrairement aux systèmes dits à coque, où les efforts de liaison de la chaussure à la planche sont uniformément répartis via les straps plastiques, dans les fixations de type système, les efforts se concentrent au niveau du ou des organes d'accrochage de la chaussure et l'ancrage de ces derniers doit être particulièrement solide, et ceci d'autant plus que les efforts à transmettre sont élevés.

Il s'ensuit que dans les chaussures de snowboard destinées à coopérer avec des fixations de type système, la semelle de la chaussure doit comporter une partie particulièrement rigide au moins dans la zone d'ancrage du ou des organes d'accrochage.

Ainsi dans le EP 774 217, un insert métallique est prévu dans toute la zone centrale de la semelle de la chaussure pour renforcer la zone d'ancrage.

Dans le WO-A-96/03186 ou le EP 719 505 un insert métallique est prévu en direction longitudinale sur toute la face inférieure de la semelle.

De tels inserts métalliques dans la semelle présentent de nombreux inconvénients : rigidification excessive de la semelle préjudiciable à la marche, interférence de la neige ou de la glace avec l'insert métallique logé sous la semelle, interruption des transmissions des sensations par la présence des parties de semelle métallique ou rigide. Or cette transmission des sensations est particulièrement importante, notamment lorsque le sport de glisse est effectué sur des terrains accidentés, comme en ski ou en snowboard, car elle permet au sportif de réagir et d'effectuer les mouvements appropriés.

Le but de la présente invention est donc de remédier à ces inconvénients et en particulier de proposer une nouvelle construction de chaussure conciliant les avantages d'une fixation à coque de type traditionnel, à savoir notamment la transmission des sensations, avec ceux d'une fixation de type système ou step-in, notamment la fixation rapide de la chaussure à la planche.

Un autre but de la présente invention est également de proposer une construction de chaussure compatible avec la marche.

Enfin l'invention doit également être applicable à toute chaussure de sport, pour laquelle se posent les mêmes problèmes d'accrochage à un engin de sport, ainsi que les problèmes de transmission des sensations et problèmes de facilité de marche, et notamment à des chaussures telles que chaussure de ski, de patin ...etc.

Ce but est atteint dans la chaussure de sport selon l'invention qui comporte une tige, une semelle externe et au moins un organe d'accrochage destiné à coopérer avec un organe d'accrochage associé d'un article de sport, par le fait que la tige est munie à sa partie inférieure d'une ceinture uniquement périphérique continue, au moins semi-rigide, et que chaque organe d'accrochage de la chaussure est fixé sur ladite ceinture périphérique.

En effet la ceinture externe au moins semi-rigide permet l'ancrage du ou des organes d'accrochage, indépendamment de la semelle de marche et est donc compatible avec une semelle de marche en matériau souple transmettant les sensations et permettant réellement la marche.

La ceinture périphérique peut être disposée à l'intérieur ou à l'extérieur de la tige.

De toute façon, l'invention sera mieux comprise et d'autres caractéristiques de celle-ci seront mises en évidence à l'aide de la description qui suit en référence aux dessins schématiques annexés en représentant à titre d'exemple non limitatifs plusieurs modes de réalisation préférés et dans lesquels :
- la figure 1 est une vue en perspective éclatée d'une chaussure selon l'invention,
- la figure 2 est une vue en coupe selon II-II de la figure 1,
- la figure 3 est une vue de côté de la figure 1,
- la figure 4 est une vue similaire à la figure 2 selon un autre mode de réalisation,
- la figure 5 est une vue similaire à la figure 1 selon un autre mode de réalisation,
- la figure 6 est une vue similaire à la figure 2 selon un autre mode de réalisation,

Ainsi que le montre particulièrement la figure 1, la chaussure de sport 1 selon l'invention est constituée d'une tige 2, d'une semelle externe 3 et d'une ceinture uniquement périphérique continue 4 disposée au niveau de l'extrémité inférieure 2a de la tige 2.

Un organe d'accrochage, de type connu en soi, 5 est fixé latéralement sur la ceinture périphérique 4, sensiblement dans la zone centrale de la chaussure au moyen de vis ou rivets 6.

La tige 2 est réalisée par tout procédé connu en soi et peut notamment être obtenue par un montage strobel, c'est-à-dire sous la forme d'un chausson fermé par une couture périphérique 7 basse comme montrée sur les figures 2 et 4, ou par un montage traditionnel sur forme avec première de montage comme montré sur la figure 6. Bien évidemment d'autres procédés de montage de tige sont également possibles. La tige peut également comporter un liner ou chausson interne distinct (non représenté sur le dessin).

La semelle externe 3 peut être monomatière ou multimatière, par exemple en caoutchouc EVA, caoutchouc PU... et possède des qualités d'amortissement des chocs et d'adhérence pour la marche. Elle est également de préférence en matériau relativement souple, et non rigide.

La ceinture périphérique 4 est constituée par un élément continu, réalisé à part, et assemblé ensuite par collage à l'extrémité inférieure 2a de la tige. Un procédé d'assemblage par collage tel que connu par le FR 96 12869 (S 573) peut être utilisé pour fixer ladite ceinture périphérique 4. L'assemblage de la ceinture 4 est réalisée de préférence après collage de la semelle externe 3. La ceinture périphérique 4 peut être également injectée directement sur la tige.

Cette ceinture 4 est au moins semi-rigide, c'est-à-dire d'une rigidité suffisante pour permettre un ancrage satisfaisant de l'organe d'accrochage 5.

A titre d'exemple non limitatif, elle peut être réalisée dans du PU de dureté de l'ordre de 60 Shores D. Selon les applications souhaitées et les efforts à transmettre lors de la pratique du portde la chaussure, elle pourra être plus ou moins rigide.

La rigidité de la ceinture 4 en direction périphérique sera également modulée par des variations d'épaisseurs appropriées, notamment pour obtenir une plus grande souplesse à l'avant, afin de ne pas perturber le déroulement du pied lors de la marche, et une plus grande rigidité à l'arrière.

De préférence et ainsi que le montrent particulièrement les figures 2 et 3, l'assemblage de la ceinture périphérique 4 au niveau de l'organe d'accrochage 5 peut être renforcé par des coutures appropriées 8 ou tout autre moyen de renforcement tel que des rivets.

Comme la ceinture 4 est uniquement périphérique et ne comporte aucune partie s'étendant en direction horizontale par rapport à la chaussure, tous les efforts ou sensations S provenant du sol ou de l'organe de glisse sont transmis directement et intégralement au pied P de l'utilisateur via la semelle 3 et sans aucun effet de filtration lié à la présence d'une partie rigide interposée entre ladite semelle 3 et la tige.

Une telle chaussure permet donc de concilier un ancrage efficace de l'organe d'accrochage et une bonne transmission des sensations et compatibilité avec la marche.

Une telle construction est compatible avec la prévision de un ou plusieurs organes d'accrochage 5. Ceux-ci peuvent également être disposés à tous autres endroits de la chaussure, et notamment aux extrémités de celle-ci.

La figure 4 illustre un second mode de réalisation dans lequel la semelle externe 3 remonte par un bord périphérique vertical 3a sur le côté externe de la tige 2 et de la ceinture rigide 4.

Ce mode de réalisation a l'avantage de garantir une certaine étanchéité de la liaison tige 2 / semelle 3. Dans ce cas, la semelle externe 3 est assemblée à la tige après mise en place de la ceinture 4.

Dans le mode de réalisation de la figure 5, deux volets de serrage latéral 10, associés à des moyens de serrage 11 de type laçage, velcro, etc, sont prévus à partir de la ceinture périphérique 4.

Chaque volet de serrage 10 s'étend en direction verticale depuis le bord supérieur 4a de la ceinture 4 jusqu'au niveau du dessus de tige. Ces volets de serrage 10 sont prévus dans la zone de cou de pied. Ils permettent d'améliorer le serrage du pied.

Un seul volet 10 peut également être prévu pour un serrage asymétrique du pied.

Enfin, la figure 6 illustre un dernier mode de réalisation dans lequel la ceinture périphérique 4 est disposée à l'intérieur de la tige 2. Cette disposition présente l'avantage que la ceinture 4 est cachée.

Dans ce mode réalisation, la tige 2 est montée sur forme F selon le processus traditionnel à l'aide d'une première de montage 12 sur laquelle est fixée l'extrémité inférieure de la tige 2 par de la colle 14 et des clous / agrafes....etc. Bien évidement il pourrait également s'agir d'un montage strobel.

La présente invention n'est pas limitée aux seuls exemples de réalisation décrits ci-avant à tire d'exemples non limitatifs, mais en englobe tous les modes de réalisation similaires ou équivalents. Comme indiqué précédemment, elle s'applique aussi à toute chaussure de sport pour laquelle des problèmes similaires doivent être résolus.

## Revendications

1. Chaussure de sport comportant, une tige (2), une semelle externe (3) et au moins un organe d'accrochage (5) destiné à coopérer avec un organe d'accrochage associé d'un article de sport, **caractérisée en ce que** la tige (2) est munie à sa partie inférieure d'une ceinture uniquement périphérique (4) continue, au moins semi-rigide, et **en ce que** chaque organe d'accrochage (5) de la chaussure est fixé sur ladite ceinture périphérique (4).

2. Chaussure de sport selon la revendication 1, **caractérisée en ce que** la ceinture périphérique (4) est disposée à l'intérieur de la tige (2).

3. Chaussure de sport selon la revendication 1, **caractérisée en ce que** la ceinture périphérique (4) est disposée à l'extérieur de la tige (2).

4. Chaussure de sport selon l'une des revendications 1 à 3, **caractérisée en ce que** la ceinture périphérique (4) est fixée par collage à la tige (2).

5. Chaussure de sport selon la revendication 4, **caractérisée en ce que** la ceinture périphérique (4) est assemblée par couture (8) ou rivet à la tige (2), au moins dans la zone d'ancrage de chaque organe d'accrochage.

6. Chaussure de sport selon l'une des revendications 1 à 5, **caractérisée en ce que** la tige (2) est une tige montée strobel.

7. Chaussure de sport selon l'une des revendications 1 à 6, **caractérisée en ce que** la tige (2) est une tige montée sur forme.

8. Chaussure de sport selon l'une des revendications 1 à 7, **caractérisée en ce que** la ceinture périphérique (4) est assemblée à la tige (2) après assemblage de la semelle externe (3).

9. Chaussure de sport selon l'une des revendications 1 à 8, **caractérisée en ce que** la semelle externe (3) est assemblée à la tige (2) après assemblage de la ceinture périphérique (4).

10. Chaussure de sport selon l'une des revendications 1 à 9, **caractérisée en ce que** la ceinture périphérique (4) comporte au moins un volet de serrage latéral (10) issu de ladite ceinture et s'étendant sensiblement jusqu'au niveau du cou de pied.

## Claims

1. Sports boot comprising an upper (2), an outer sole (3) and at least one fastening member (5) adapted to cooperate with an associated fastening member of a sports article, **characterized in that** the upper (2) is provided at its lower portion with a solely continuous peripheral belt (4), at least semi-rigid, and **in that** each fastening member (5) of the boot is fixed on said peripheral belt (4).

2. Sports boot according to claim 1, **characterized in that** the peripheral belt (4) is arranged inside the upper (2).

3. Sports boot according to claim 1, **characterized in that** the peripheral belt (4) is arranged on the outside of the upper (2).

4. Sports boot according to one of claims 1-3, **characterized in that** the peripheral belt (4) is fixed by gluing to the upper (2).

5. Sports boot according to claim 4, **characterized in that** the peripheral belt (4) is assembled by stitching (8) or by rivet to the upper (2), at least in the anchoring zone of each fastening member.

6. Sports boot according to one of claims 1-5, **characterized in that** the upper (2) is a strobel mounted upper.

7. Sports boot according to one of claims 1-6, **characterized in that** the upper (2) is a form mounted upper.

8. Sports boot according to one of claims 1-7, **characterized in that** the peripheral belt (4) is assembled to the upper (2) after assembly of the outer sole (3).

9. Sports boot according to one of claims 1-8, **characterized in that** the outer sole (3) is assembled to the upper (2) after assembly of the peripheral belt (4).

10. Sports boot according to one of claims 1-9, **characterized in that** the peripheral belt (4) comprises at least one lateral tightening flap (10) originating from said belt and extending substantially up to the level of the instep girth.

## Patentansprüche

1. Sportschuh aufweisend einen Schaft (2), eine äußere Sohle (3) und mindestens ein Einhakmittel (5), welches dafür bestimmt ist, mit einem zugehörigen Einhakmittel eines Sportartikels zusammenzuwirken, **dadurch gekennzeichnet, dass** der Schaft (2) an seinem unteren Teil mit einem nur umfänglichen, durchgehenden, mindestens halb-starren Bund ausgestattet ist und dass jedes Einhakmittel (5) des Schuhs an dem umfänglichen Bund (4) befestigt ist.

2. Sportschuh nach Anspruch 1, **dadurch gekennzeichnet, dass** der umfängliche Bund (4) im Inneren des Schaftes (2) angeordnet ist.

3. Sportschuh nach Anspruch 1, **dadurch gekennzeichnet, dass** der umfängliche Bund (4) an der Außenseite des Schaftes (2) angeordnet ist.

4. Sportschuh nach einem der Ansprüche 1 bis 3, **dadurch gekennzeichnet, dass** der umfängliche Bund (4) durch Klebung an dem Schaft (2) befestigt ist.

5. Sportschuh nach Anspruch 4, **dadurch gekennzeichnet, dass** der umfängliche Bund (4) durch Nähte (8) oder Nieten an dem Schaft (2) mindestens in der Verankerungszone von jedem Einhakmittel montiert ist.

6. Sportschuh nach einem der Ansprüche 1 bis 5, **dadurch gekennzeichnet, dass** der Schaft (2) ein Schaft ist, welcher Strobel-montiert ist.

7. Sportschuh nach einem der Ansprüche 1 bis 6, **dadurch gekennzeichnet, dass** der Schaft (2) ein Schaft ist, der auf Form montiert ist.

8. Sportschuh nach einem der Ansprüche 1 bis 7, **dadurch gekennzeichnet, dass** der umfängliche Bund (4) an dem Schaft (2) nach der Montage der äußeren Sohle (3) montiert ist.

9. Sportschuh nach einem der Ansprüche 1 bis 8, **dadurch gekennzeichnet, dass** die äußere Sohle (3) an dem Schaft (2) nach der Montage des umfänglichen Bunds (4) montiert ist.

10. Sportschuh nach einem der Ansprüche 1 bis 9, **dadurch gekennzeichnet, dass** der umfängliche Bund (4) mindestens eine seitliche Spannklappe (10) aufweist, herkommend von dem Bund und sich im Wesentlichen bis auf Höhe des Spann des Fußes erstrecken.
